# EUROPÄISCHE PATENTSCHRIFT

(11) **EP 3 473 572 B1**
(45) Veröffentlichungstag und Bekanntmachung des Hinweises auf die Patenterteilung: **09.06.2021**
(21) Anmeldenummer: 18199214.0
(22) Anmeldetag: 09.10.2018
(51) Int. Cl.: B65H 51/20, D01G 21/00

(54) **TEXTILMASCHINENVERBUND MIT EINER BANDSPEICHEREINHEIT ZUM ZWISCHENSPEICHERN VON FASERBAND**
TEXTILE MACHINE ASSEMBLY WITH A SLIVER ACCUMULATING UNIT FOR THE INTERMEDIATE STORAGE OF SLIVER
ENSEMBLE DE MACHINES TEXTILES AVEC UNE UNITÉ D'ACCUMULATEUR À BANDE DESTINÉE AU STOCKAGE INTERMÉDIAIRE DE BANDE DE FIBRE

(30) Priorität: 20.10.2017 DE 102017124562
(43) Veröffentlichungstag der Anmeldung: 24.04.2019
(73) Patentinhaber: Maschinenfabrik Rieter AG, 8406 Winterthur (CH)
(72) Erfinder: HEFELE, Josef, 85276 Pfaffenhofen (DE)
(74) Vertreter: Canzler & Bergmeier Patentanwälte Partnerschaft mbB

(56) Entgegenhaltungen:
- EP-A2- 1 695 934
- WO-A1-98/32903
- DE-A1- 2 845 881
- DE-A1-102012 218 178
- DE-A1-102015 119 143
- JP-A- 2009 030 180
- US-A- 3 345 702
- US-A- 3 852 848
- US-A- 3 891 155

## Beschreibung

Die vorliegende Erfindung betrifft einen Textilmaschinenverbund mit einer Liefereinheit in Form einer Karde, mittels der ein Faserband beim Betrieb der Liefereinheit geliefert wird, einer Empfangseinheit in Form einer Strecke, mittels der das von der Liefereinheit gelieferte Faserband beim Betrieb der Empfangseinheit empfangen wird. Ferner umfasst der Textilmaschinenverbund zumindest eine Bandspeichereinheit, die bei einer Liefergeschwindigkeit des Faserbandes an der Liefereinheit, die höher ist als eine Empfangsgeschwindigkeit des Faserbandes an der Empfangseinheit, das überschüssige Faserband zwischen der Liefereinheit und der Empfangseinheit zumindest zeitweise zwischenspeichert, und die bei einer Empfangsgeschwindigkeit des Faserbandes an der Empfangseinheit, die höher ist als die Liefergeschwindigkeit des Faserbandes an der Liefereinheit, das zwischengespeicherte Faserband freigibt. Außerdem betrifft die Erfindung ein Verfahren zum Betreiben des Textilmaschinenverbunds.

Aus der WO 98/32903 A1 ist ein Textilmaschinenverbund gemäß dem Oberbegriff des Anspruchs 1 bekannt.

Aus der WO 2017/076577 A1 ist eine Vorrichtung zum Transportieren eines Faserbands bekannt. Die Vorrichtung umfasst für jedes zu transportierende Faserband jeweils einen zugehörigen Eingabeabschnitt, Ausgabeabschnitt und Führungsabschnitt. Der Führungsabschnitt hat einen zugehörigen Antriebsabschnitt, der eingerichtet ist, das zu transportierende Faserband an zumindest einer Stelle zu greifen. Er ist ferner ausgebildet, das vom Eingabeabschnitt kommende Faserband in Richtung des Ausgabeabschnitts mit einer Länge aufzunehmen, die größer ist als ein Abstand zwischen dem Antriebsabschnitt und dem Ausgabeabschnitt. Nachteilig dabei ist, dass das Faserband lediglich durch eine Schlaufenbildung aufgenommen werden kann, wodurch es gerade bei großen Schlaufen beispielsweise zu einer Verknotung und Beschädigung des Faserbandes kommen kann.

Aufgabe der vorliegenden Erfindung ist es somit, den Nachteil des Stands der Technik zu beseitigen.

Die Aufgabe wird gelöst durch einen Textilmaschinenverbund sowie ein Verfahren zum Zwischenspeichern eines Faserbandes an einem Textilmaschinenverbund mit den Merkmalen der unabhängigen Patentansprüche.

Vorgeschlagen wird ein Textilmaschinenverbund mit einer Liefereinheit, mittels der ein Faserband beim Betrieb der Liefereinheit geliefert wird. Die Liefereinheit ist eine Karde, die ein Faserband herstellt oder bereitstellt.

Der Textilmaschinenverbund weist ferner eine Empfangseinheit auf, mittels der das von der Liefereinheit gelieferte Faserband beim Betrieb der Empfangseinheit empfangen wird. Die Empfangseinheit ist somit der Liefereinheit nachgeordnet. Die Empfangseinheit ist eine Strecke, die das von der Liefereinheit gelieferte Faserband verstreckt und dadurch weiterverarbeitet.

Im normalen Betrieb des Textilmaschinenverbunds kann das Faserband kontinuierlich von der Liefereinheit geliefert und von der Empfangseinheit kontinuierlich empfangen werden.

Außerdem weist der Textilmaschinenverbund zumindest eine Bandspeichereinheit auf, mittels der das Faserband zumindest zeitweise zwischengespeichert werden kann. Die Bandspeichereinheit speichert beispielsweise das Faserband, wenn eine Liefergeschwindigkeit des Faserbandes an der Liefereinheit höher ist als eine Empfangsgeschwindigkeit des Faserbandes an der Empfangseinheit. Die Liefereinheit liefert somit das Faserband schneller als es die Empfangseinheit empfangen, aufnehmen, weiterverarbeiten und/oder weiterleiten kann. Dadurch, dass das Faserband zwischengespeichert werden kann, muss beispielsweise die Liefergeschwindigkeit der Liefereinheit nicht oder nur wenig angepasst werden. Die Liefereinheit muss beispielsweise nicht gestoppt werden, um der Empfangseinheit Zeit zu geben, das überschüssige Faserband zu empfangen.

Ebenso kann die Bandspeichereinheit das zwischengespeicherte Faserband auch wieder freigeben, wenn die Empfangsgeschwindigkeit des Faserbandes an der Empfangseinheit höher ist als die Liefergeschwindigkeit des Faserbandes an der Liefereinheit. Dadurch kann der Fall ausgeglichen werden, in dem die Empfangseinheit das Faserband schneller weiterleitet und/oder weiterverarbeitet als es die Liefereinheit liefern bzw. bereitstellen kann. Ferner kann dadurch die Bandspeichereinheit, in der das Faserband zwischengespeichert ist, wieder geleert werden. Die Bandspeichereinheit kann somit auch als Zwischenpuffer für Faserband verwendet werden.

Erfindungsgemäß weist die Bandspeichereinheit zumindest eine gegenüber der Liefereinheit bewegbare Umlenkeinheit auf, die das Faserband umlenken kann. Die Umlenkeinheit kann zusätzlich oder alternativ auch gegenüber der Empfangseinheit bewegbar sein. Mit Hilfe der Umlenkeinheit kann das Faserband umgelenkt werden. Mittels der Umlenkeinheit kann ein Faserbandweg für das Faserband von der Liefereinheit zur Empfangseinheit verändert werden. Der Faserbandweg kann dabei der Weg sein, den das Faserband von der Liefereinheit zur Empfangseinheit zurücklegen muss, wenn das Faserband maximal gestrafft ist. Der Faserbandweg kann beispielsweise ein kürzester, also eine direkter, Weg zwischen einem Austrittspunkt des Faserbandes an der Liefereinheit und einem Eintrittspunkt des Faserbandes an der Empfangseinheit sein (hier soll ein mögliches Durchhängen des Faserbandes zunächst nicht beachtet werden, das natürlich ebenfalls zum Faserbandweg beiträgt). Ein derartiger kürzester Weg kann beispielsweise 2 m betragen.

Die Umlenkeinheit kann beispielsweise derart bewegt werden, dass sich der Faserbandweg von der Liefereinheit zur Empfangseinheit verlängert. Die Umlenkeinheit kann beispielsweise derart bewegt werden, dass das Faserband von der Liefereinheit zur Empfangseinheit einen Umweg zurücklegen muss. Das Faserband muss somit von der Liefereinheit eine längere Strecke zurücklegen, um zur Empfangseinheit zu gelangen. Dadurch ist zwischen der Liefereinheit und der Empfangseinheit ein längerer Faserbandabschnitt angeordnet. Der Faserbandweg kann beispielsweise von den oben beispielhaft beschriebenen 2 m auf beispielsweise 3 m verlängert werden, so dass 1 m Faserband zwischengespeichert werden kann.

Um das überschüssige Faserband zwischen der Liefereinheit und der Empfangseinheit wieder freigeben zu können, kann der Faserbandweg wieder verkürzt werden. Dazu kann die Umlenkeinheit beispielsweise im Gegensatz zum Verlängern des Faserbandweges in die entgegengesetzte Richtung bewegt werden. Dadurch kann ein zusätzlicher Faserbandabschnitt freigegeben werden. Durch die Empfangseinheit, die das Faserband schneller empfangen kann als es die Liefereinheit liefern kann, kann das überschüssige Faserband aufgenommen werden. Dadurch wird der Geschwindigkeitsunterschied zwischen der Empfangseinheit und der Liefereinheit ausgeglichen.

In einer vorteilhaften Weiterbildung der Erfindung ist zumindest eine Bandspeichereinheit an der Liefereinheit angeordnet. Zusätzlich oder alternativ kann auch zumindest eine Bandspeichereinheit an der Empfangseinheit angeordnet sein. Ebenfalls zusätzlich oder alternativ kann auch eine Bandspeichereinheit in einem Bereich zwischen der Liefereinheit und der Empfangseinheit angeordnet sein. Dadurch kann der Faserbandweg gezielt verstellt werden.

Von Vorteil ist es, wenn die Umlenkeinheit in einer ersten Richtung entlang der Schwerkraftrichtung bewegbar ist. Die Schwerkraft bewirkt, dass das Faserband durchhängt und eine Schlaufe bildet, wenn die Liefereinheit schneller Faserband liefert als es die Empfangseinheit empfangen kann. Wenn die Schlaufe groß genug ist, liegt das Faserband auf einem Untergrund zwischen der Liefereinheit und der Empfangseinheit auf, wobei das Faserband verschmutzen oder beschädigt wird und sich verknoten kann. Die Umlenkeinheit kann beispielsweise entgegen der Schwerkraft, also nach oben vom Untergrund weg, bewegt werden, so dass das Faserband vom Untergrund weg umgelenkt wird. Eine Bodenberührung des Faserbandes kann dadurch verhindert werden. Außerdem kann mit einer Bewegung der Umlenkeinheit nach oben besonders viel Faserband zwischengespeichert werden.

Vorteilhaft ist es auch, wenn die Umlenkeinheit in einer zweiten Richtung senkrecht zur Schwerkraftrichtung und parallel entlang einer Verbindungsachse zwischen Liefereinheit und Empfangseinheit bewegbar ist. Die Umlenkeinheit kann dadurch beispielsweise zwischen der Liefereinheit hin und her bewegt werden. Dadurch kann Faserband zwischengespeichert werden, wenn in der Umgebung des Textilmaschinenverbunds nicht viel Platz vorhanden ist. Der Textilmaschinenverbund kann dadurch platzsparend ausgebildet werden.

Ebenso kann es vorteilhaft sein, wenn die Umlenkeinheit in einer dritten Richtung senkrecht zur Schwerkraftrichtung und senkrecht zur Verbindungsachse bewegbar ist. Die Umlenkeinheit kann somit quer zwischen der Liefereinheit und der Empfangseinheit bewegt werden. Dadurch kann das Faserband seitlich abgelenkt werden.

Von Vorteil ist es, wenn die Umlenkeinheit derart bewegbar ist, dass sich die erste, die zweite und/oder die dritte Richtung überlagern. Dadurch kann die Umlenkeinheit beliebig im Raum bewegt werden. Ist beispielsweise eine weitere Bewegung der Umlenkeinheit in erster Richtung, beispielsweise nach oben, nicht mehr möglich, kann die Umlenkeinheit beispielsweise in die dritte Richtung bewegt werden. Dadurch ist eine Flexibilität in der Bewegung der Umlenkeinheit erhöht.

Vorteilhaft ist es, wenn die Umlenkeinheit um eine Entfernung bewegbar ist, die mindestens 50% des Abstands zwischen Liefereinheit und Empfangseinheit entspricht. Die Entfernung, um die die Umlenkeinheit bewegbar ist, kann auch mindestens 100% des Abstands zwischen Liefereinheit und Empfangseinheit entsprechen. Dadurch kann genügend Faserband zwischengespeichert werden, um einen zeitweisen Unterschied zwischen Liefergeschwindigkeit und Empfangsgeschwindigkeit auszugleichen.

Von Vorteil ist es, wenn die zumindest eine Bandspeichereinheit einen Aktor aufweist, mittels dem die Umlenkeinheit bewegbar ist. Dadurch kann die Umlenkeinheit automatisiert bewegt werden.

Des Weiteren ist es vorteilhaft, wenn der Aktor einen Hydraulikaktor, einen Pneumatikaktor, einen Elektromotor, einen Schrittmotor und/oder einen Stellmotor umfasst.

Zusätzlich oder alternativ ist es vorteilhaft, wenn die Umlenkeinheit an einer Verlängerung angeordnet ist, die mittels des Aktors bewegbar ist. Zusätzlich oder alternativ kann die Verlängerung auch verschwenkbar sein, so dass die Umlenkeinheit verschwenkt werden kann. Die Verlängerung kann auch eine Teleskopstange sein, so dass die Bandspeichereinheit kompakt ausgebildet werden kann, aber die Umlenkeinheit trotzdem um einen weiten Weg bewegbar ist.

Von Vorteil ist es, wenn die Umlenkeinheit eine Rolle umfasst. Über die Rolle kann das Faserband laufen. Dadurch kann das Faserband gut umgelenkt werden. Die Rolle kann auch mit Hilfe eines Antriebs angetrieben sein, so dass die Rolle das Faserband aktiv weiterleitet.

Des Weiteren ist es von Vorteil, wenn der Textilmaschinenverbund eine Steuerung umfasst, die zum Datenaustausch mit der Liefereinheit verbunden ist. Zusätzlich oder alternativ kann die Steuerung auch mit der Empfangseinheit zum Datenaustausch verbunden sein. Beispielsweise kann die Steuerung die Liefergeschwindigkeit der Liefereinheit und/oder die Empfangsgeschwindigkeit der Empfangseinheit erhalten. Zusätzlich oder alternativ kann die Steuerung einen Zeitpunkt eines bevorstehenden Kannenwechsels erhalten. Beispielsweise im Zusammenhang mit einem Kannenwechsel an der als Strecke ausgebildeten Empfangseinheit kann die Steuerung ermitteln, wie die Umlenkeinheit bewegt werden muss, um Faserband zwischenzuspeichern, um eine Absenkung der Empfangsgeschwindigkeit auszugleichen. Die Steuerung kann dabei auch die Empfangsgeschwindigkeit drosseln oder stoppen.

Des Weiteren umfasst die Textilmaschine in Form einer Karde eine Liefereinheit, mittels der ein Faserband beim Betrieb der Liefereinheit geliefert wird. Außerdem umfasst die Textilmaschine zumindest eine Bandspeichereinheit, die bei einer Liefergeschwindigkeit des Faserbandes an der Liefereinheit, die höher ist als eine Empfangsgeschwindigkeit des Faserbandes an einer Empfangseinheit einer weiteren Textilmaschine, das überschüssige Faserband zwischen der Liefereinheit und der Empfangseinheit zumindest zeitweise zwischenspeichert. Bei einer Empfangsgeschwindigkeit des Faserbandes an der Empfangseinheit, die höher ist als die Liefergeschwindigkeit des Faserbandes an der Liefereinheit, kann das Faserband von der Bandspeichereinheit freigegeben werden.

Die Bandspeichereinheit weist zumindest eine gegenüber der Liefereinheit bewegbare Umlenkeinheit auf, mit deren Hilfe das Faserband umlenkbar ist und mittels der ein Faserbandweg für das Faserband von der Liefereinheit zur Empfangseinheit veränderbar ist.

Dabei kann vorzugsweise die Bandspeichereinheit ein oder mehrere Merkmale gemäß vorangegangener und/oder nachfolgender Beschreibung aufweisen.

Des Weiteren können die Textilmaschine, die die Liefereinheit umfasst, und die weitere Textilmaschine, die die Empfangseinheit umfasst, den oben beschriebenen Textilmaschinenverbund bilden.

Ferner umfasst die Textilmaschine in Form einer Strecke eine Empfangseinheit, mittels der ein Faserband beim Betrieb der Empfangseinheit empfangen wird. Außerdem umfasst die Textilmaschine zumindest eine Bandspeichereinheit, die bei einer Empfangsgeschwindigkeit des Faserbandes an der Empfangseinheit, die niedriger ist als eine Liefergeschwindigkeit des Faserbandes an einer Liefereinheit einer weiteren Textilmaschine, das überschüssige Faserband zwischen der Liefereinheit und der Empfangseinheit zumindest zeitweise zwischenspeichert. Die weitere Textilmaschine kann beispielsweise eine Karde sein. Die Bandspeichereinheit kann ebenso bei einer Empfangsgeschwindigkeit des Faserbandes an der Empfangseinheit, die höher ist als die Liefergeschwindigkeit des Faserbandes an der Liefereinheit, das zwischengespeicherte Faserband freigeben.

Die Bandspeichereinheit weist zumindest eine gegenüber der Empfangseinheit bewegbare Umlenkeinheit auf, mit deren Hilfe das Faserband umlenkbar ist und mittels der ein Faserbandweg für das Faserband von der Liefereinheit zur Empfangseinheit veränderbar ist.

Dabei kann vorzugsweise die Bandspeichereinheit ein oder mehrere Merkmale gemäß vorangegangener und/oder nachfolgender Beschreibung aufweisen.

Des Weiteren können die Textilmaschine, die die Empfangseinheit umfasst, und die weitere Textilmaschine, die die Liefereinheit umfasst, den oben beschriebenen Textilmaschinenverbund bilden.

Vorgeschlagen wird ferner ein Verfahren zum Zwischenspeichern eines Faserbandes an einem Textilmaschinenverbund. Der Textilmaschinenverbund kann gemäß zumindest einem Merkmal der vorangegangenen und/oder nachfolgenden Beschreibung ausgebildet sein.

Der Textilmaschinenverbund umfasst eine Liefereinheit, mittels der beim Betrieb der Liefereinheit ein Faserband geliefert wird. Die Liefereinheit ist eine Karde, die ein Faserband liefert.

Ferner umfasst der Textilmaschinenverbund eine Empfangseinheit, mittels der das von der Liefereinheit gelieferte Faserband beim Betrieb der Empfangseinheit empfangen wird. Die Empfangseinheit ist eine Strecke.

Außerdem umfasst der Textilmaschinenverbund eine Bandspeichereinheit, die bei einer Liefergeschwindigkeit des Faserbandes an der Liefereinheit, die höher ist als eine Empfangsgeschwindigkeit des Faserbandes an der Empfangseinheit, das überschüssige Faserband zwischen der Liefereinheit und der Empfangseinheit zumindest zeitweise zwischenspeichert.

Ebenso kann die Bandspeichereinheit bei einer Empfangsgeschwindigkeit des Faserbandes an der Empfangseinheit, die höher ist als die Liefergeschwindigkeit des Faserbandes an der Liefereinheit, das zwischengespeicherte Faserband freigeben.

Ferner weist die Bandspeichereinheit zumindest eine gegenüber der Liefereinheit bewegbare Umlenkeinheit auf, mit deren Hilfe das Faserband zumindest zeitweise umgelenkt wird. Die Umlenkeinheit kann zusätzlich oder alternativ auch gegenüber der Empfangseinheit bewegt werden. Mittels der Umlenkeinheit wird ein Faserbandweg für das Faserband von der Liefereinheit zur Empfangseinheit verändert, wenn Faserband zwischengespeichert oder wieder freigegeben werden soll.

Der Faserbandweg kann der Weg sein, den das Faserband von der Liefereinheit zur Empfangseinheit zurücklegen muss. Der Faserbandweg kann beispielsweise der kürzeste Weg, also der direkte Weg, von der Liefereinheit zur Empfangseinheit sein. Mittels der Umlenkeinheit wird dieser Faserbandweg beispielsweise verlängert, wenn Faserband zwischengespeichert werden soll. Das Faserband muss dadurch einen Umweg von der Liefereinheit zur Empfangseinheit zurücklegen. Zwischen der Liefereinheit und der Empfangseinheit ist dadurch ein größeres Faserbandstück angeordnet, so dass das überschüssige Faserband zwischenspeichert wird.

Beispielsweise beträgt der direkte Weg von der Liefereinheit zur Empfangseinheit 2 m. Die Umlenkeinheit wird nun bewegt, so dass der Faserbandweg verlängert wird. Das Faserband muss beispielweise nun einen Weg von der Liefereinheit zur Empfangseinheit zurücklegen, der 3 m beträgt. Die Differenz von 1 m Faserband ist zwischengespeichert.

Bewegt sich die Umlenkeinheit wieder zurück, beträgt der Faserbandweg beispielsweise wieder 2 m. Die zusätzlichen 1 m werden wieder freigegeben. Die überschüssigen 1 m Faserband können von der Empfangseinheit aufgenommen werden, wenn diese schneller das Faserband empfängt als es die Liefereinheit liefert.

In einer vorteilhaften Weiterbildung wird bei einem durchhängenden Faserband die Umlenkeinheit bewegt, so dass der Faserbandweg vergrößert wird. Die Umlenkeinheit kann beispielsweise gegen das durchhängende Faserband nach oben bewegt werden. Dadurch wird das Faserband vorteilhafterweise von einem Untergrund angehoben, so dass es sich nicht auf diesem ablegt.

Ebenso ist es von Vorteil, wenn die Umlenkeinheit derart bewegt wird, dass eine durch das durchhängende Faserband bildende Schlaufe verkleinert wird. Dadurch wird es vom Untergrund weg geführt, so dass der größere Abstand zwischen dem Faserband und dem Untergrund wieder zum Zwischenspeichern des Faserbandes bereitstehen kann. Zusätzlich oder alternativ kann die Umlenkeinheit auch derart bewegt werden, dass die Schlaufe in einer Größe konstant bleibt.

Vorteilhaft ist es, wenn zum Freigeben des zwischengespeicherten Faserbandes die Umlenkeinheit derart bewegt wird, dass sich der Faserbandweg verkürzt. Die Umlenkeinheit kann beispielsweise entgegen der Richtung bewegt werden, in welche die Umlenkeinheit bewegt wurde, um den Faserbandweg zu vergrößern. Die Umlenkeinheit kann wieder in eine Ausgangsposition zurück bewegt werden.

Weitere Vorteile der Erfindung sind in den nachfolgenden Ausführungsbeispielen beschrieben. Es zeigen:
- **Figur 1**: eine schematische Ansicht eines Textilmaschinenverbunds mit einer Liefereinheit, einer Empfangseinheit und einem Faserband,
- **Figur 2**: eine schematische Ansicht eines Textilmaschinenverbunds mit einer Liefereinheit, einer Empfangseinheit, einem Faserband und einer Bandspeichereinheit mit einer Umlenkeinheit,
- **Figur 3**: eine schematische Ansicht eines Textilmaschinenverbunds mit einer Liefereinheit, einer Empfangseinheit, einem Faserband und einer Bandspeichereinheit mit einer bewegten Umlenkeinheit und
- **Figur 4**: eine schematische Ansicht eines Textilmaschinenverbunds mit einer Liefereinheit, einer Empfangseinheit, einem Faserband und einer Bandspeichereinheit mit einer bewegten Umlenkeinheit.

Figur 1 zeigt einen Textilmaschinenverbund 1 mit einer Liefereinheit 3 und einer Empfangseinheit 4.

Mittels der Liefereinheit 3 wird im Betrieb des Textilmaschinenverbunds 1 ein Faserband 2 geliefert. Die Liefereinheit 3 ist eine Karde, die Textilfasern kardieren kann. Die Liefereinheit 3 kann aber auch eine andere Einheit sein, die das Faserband 2 bereitstellt. Die Liefereinheit 3 kann das Faserband 2 mit einer Liefergeschwindigkeit im Betrieb liefern. Die Liefergeschwindigkeit kann beispielsweise 10 m/min betragen. Es werden also 10 m Faserband pro Minute von der Liefereinheit 3 geliefert.

Mittels der Empfangseinheit 4 wird beim Betrieb des Textilmaschinenverbunds 1 das von der Liefereinheit 3 gelieferte Faserband 2 empfangen. Die Empfangseinheit 4 ist eine Strecke, die ein Streckwerk 5 aufweist. Die Empfangseinheit 4 kann aber auch eine andere Einheit sein, die das Faserband 2 empfängt. Die Empfangseinheit 4 kann gemäß dem vorliegenden Ausführungsbeispiel eine Eingangsrolle 6 aufweisen, mittels der das Faserband 2 in die Empfangseinheit 4 eingeführt werden kann. Die Empfangseinheit 4 kann eine Empfangsgeschwindigkeit aufweisen, mit der die Empfangseinheit 4 das Faserband 2 empfängt. Vorteilhafterweise sind die Liefergeschwindigkeit der Liefereinheit 3 und die Empfangsgeschwindigkeit der Empfangseinheit 4 gleich groß. Dadurch wird zum einen verhindert, dass das Faserband 2 abreißt. Andererseits wird dadurch verhindert, dass das Faserband 2 auf einem Untergrund 12 zwischen der Liefereinheit 3 und der Empfangseinheit 4 abgelegt wird, wobei das Faserband 2 verschmutzen und beschädigt werden kann.

Sind die Liefergeschwindigkeit und die Empfangsgeschwindigkeit gleich groß, kann das Faserband 2 einen ersten Faserbandweg 7 aufweisen. Der erste Faserbandweg 7 kann ein direkter Weg zwischen einem Austrittspunkt 10 des Faserbandes 2 an der Liefereinheit 3 und einem Eintrittspunkt 11 des Faserbandes 2 an der Empfangseinheit 4 sein. In diesem Fall weist das Faserband 2 den ersten Faserbandweg 7 auf. Dies kann einen normalen Betrieb des Textilmaschinenverbunds 1 darstellen.

Bei der Empfangseinheit 4 in Form der Strecke 4 kann dieser eine hier nicht gezeigte Kanne nachgeordnet sein, in der das von der Strecke 4 verstreckte Faserband 2 abgelegt wird. Nach einer gewissen Zeit wird die Kanne vollständig gefüllt sein und ein Kannenwechsel ist notwendig. Dazu muss die Empfangseinheit 4 kurzzeitig gestoppt oder zumindest kurzzeitig in einer Verarbeitungsgeschwindigkeit abgebremst werden. D.h., die Empfangseinheit 4 kann das Faserband 2 nur noch langsamer empfangen oder, wenn diese gestoppt wird, gar nicht empfangen. Die Empfangsgeschwindigkeit der Empfangseinheit 4 ist im Vergleich zur Empfangsgeschwindigkeit im normalen Betrieb geringer. Wenn die Liefereinheit 3 das Faserband 2 jedoch mit einer unveränderten Liefergeschwindigkeit liefert und somit die Liefergeschwindigkeit höher ist als die Empfangsgeschwindigkeit, bildet sich gemäß Figur 1 zwischen der Liefereinheit 3 und der Empfangseinheit 4 eine Faserbandschlaufe 9, welche gestrichelt dargestellt ist. Wird die Faserbandschlaufe 9 größer als in Figur 1 gezeigt, wird sich das Faserband 2 irgendwann auf dem Untergrund 12 ablegen, was wie oben beschrieben nachteilig sein kann.

Gemäß Figur 2 kann der Textilmaschinenverbund 1 eine Bandspeichereinheit 13 aufweisen, die eine Umlenkeinheit 14 umfasst. Mit Hilfe der Umlenkeinheit 14 kann das Faserband 2 umgelenkt werden. Mit Hilfe der Umlenkeinheit 14 ist außerdem der Faserbandweg für das Faserband 2 von der Liefereinheit 3 zur Empfangseinheit 4 veränderbar. Die Bandspeichereinheit 13 mit der Umlenkeinheit 14 ist in diesem Ausführungsbeispiel an der Empfangseinheit 4 angeordnet. Zusätzlich oder alternativ kann die Bandspeichereinheit 13 auch an der Liefereinheit 3 angeordnet sein. Ebenfalls zusätzlich oder alternativ kann auch eine Bandspeichereinheit 13 im Bereich zwischen der Liefereinheit 3 und der Empfangseinheit 4 angeordnet sein. Beispielsweise kann die Bandspeichereinheit 13 auf dem Untergrund 12 stehen.

Die Bandspeichereinheit 13 weist eine Verlängerung 15 auf, an deren Ende die Umlenkeinheit 14 angeordnet ist. Die Bandspeichereinheit 13 kann einen hier nicht gezeigten Aktor umfassen, mittels dem die Verlängerung 15 bewegbar ist, so dass die Umlenkeinheit 14 bewegt werden kann. Der Aktor kann beispielsweise ein Hydraulikaktor, ein Pneumatikaktor, ein Elektromotor und/oder ein Schrittmotor sein, wobei der Aktor mit einer Steuerung 17 steuerbar ist, um die Umlenkeinheit 14 zu bewegen. Die Verlängerung 15 kann beispielsweise eine Teleskopstange sein, so dass die Umlenkeinheit 14 noch weiter bewegt werden kann.

Der Textilmaschinenverbund 1 kann ferner die Steuerung 17 aufweisen, die die Umlenkeinheit 14 bewegen kann. Die Steuerung 17 kann beispielsweise Information von der Liefereinheit 3 und/oder der Empfangseinheit 4 erhalten. Beispielsweise kann die Steuerung 17 die Liefergeschwindigkeit des Faserbands 2 an der Liefereinheit 3 erhalten. Zusätzlich oder alternativ kann die Steuerung 17 auch die Empfangsgeschwindigkeit des Faserbands 2 an der Empfangseinheit 4 erhalten. Die Steuerung 17 kann daraus beispielsweise die Differenz berechnen. Daraus kann die Steuerung 17 berechnen, wieviel Faserband 2 zwischengespeichert werden soll. Die Steuerung 17 kann entsprechend die Umlenkeinheit 14 bewegen.

Figur 3 zeigt einen Textilmaschinenverbund 1 mit der Liefereinheit 3, der Empfangseinheit 4 und mit bewegter Umlenkeinheit 14. Die Umlenkeinheit 14 ist entlang einer ersten Richtung Z bewegt. Die erste Richtung Z ist parallel zu einer Schwerkraftrichtung S orientiert. Die Schwerkraft entlang der Schwerkraftrichtung S zieht das Faserband 2 in die Schlaufe 9 nach unten in Richtung des Untergrunds 12. Die Umlenkeinheit 14 ist ferner entgegen der Schwerkraftrichtung S entlang der ersten Richtung Z bewegt.

Der erste Faserbandweg 7 gemäß der Figur 1 oder 2 ist nun mittels einer Strichpunktlinie gekennzeichnet. Der erste Faserbandweg 7 beträgt beispielsweise 2 m. Da die Umlenkeinheit 14 bewegt ist, hat sich auch der Faserbandweg verändert. Das Faserband 2 muss nun einen zweiten Faserbandweg 8 zurücklegen, um zur Empfangseinheit 4 zu gelangen. Der zweite Faserbandweg 8 ist gegenüber dem ersten Faserbandweg 7 ein Umweg, so dass der zweite Faserbandweg 8 länger ist als der erste Faserbandweg 7. Das Faserband 2 muss nun vom Austrittspunkt 10 und über die Umlenkeinheit 14 laufen, um zum Eintrittspunkt 11 zu gelangen. Der zweite Faserbandweg 8 weist beispielsweise eine Länge auf, die 2,5 m beträgt. Eine Differenz zwischen dem zweiten und dem ersten Faserbandweg 7, 8 beträgt 0,5 m, so dass diese Länge Faserband 2 zwischengespeichert ist.

Die Umlenkeinheit 14 kann beispielsweise zu einem Zeitpunkt in erster Richtung Z gegen die Schwerkraftrichtung S bewegt werden, wenn die Empfangsgeschwindigkeit an der Empfangseinheit 4 unter die Liefergeschwindigkeit an der Liefereinheit 3 fällt. Das Faserband 2 wird somit gleichzeitig nach oben gezogen, wenn mehr Faserband 2 von der Liefereinheit 3 geliefert wird, als von der Empfangseinheit 4 aufgenommen werden kann. Dieser Fall tritt beispielsweise ein, wenn die Empfangseinheit 4 eine Strecke ist und ein Kannenwechsel begonnen wird.

Die Umlenkeinheit 14 kann sich auch erst in erster Richtung Z gegen die Schwerkraftrichtung S bewegen, wenn sich die Schlaufe 9 gebildet hat. Erst wenn sich beispielsweise die Schlaufe 9 gemäß dem Ausführungsbeispiel der Figur 2 gebildet hat, kann die Umlenkeinheit 14 in erster Richtung Z gegen die Schwerkraft und somit vom Untergrund 12 weg bewegt werden. Gemäß Figur 3 weist das Faserband 2 dann einen dritten Faserbandweg 16 auf. Mittels der Schlaufe 9 ist im Gegensatz zum zweiten Faserbandweg 8 mehr Faserband 2 zwischengespeichert. Der dritte Faserbandweg 16, der vom Austrittspunkt 10 durch die Schlaufe 9 und über die Umlenkeinheit 14 zum Eintrittspunkt 11 führt, kann beispielsweise eine Länge von 3,5 m aufweisen. Der erste Faserbandweg 7 beträgt 2 m, so dass im Gegensatz dazu 1,5 m Faserband 2 zwischengespeichert sind. Bei einer derartigen Anordnung des Faserbandes 2 gemäß dem dritten Faserbandweg 16 können somit 1,5 m Faserband 2 zwischengespeichert werden, wenn zu Beginn das Faserband 2 entlang des ersten Faserbandweges 7 angeordnet war. Wenn die Liefergeschwindigkeit beispielsweise 10 m/min beträgt und die Empfangseinheit 4 beispielsweise für einen Kannenwechsel komplett gestoppt wird, dauert es 9 Sekunden, bis 1,5 m Faserband 2 zwischengespeichert sind. D.h., der Kannenwechsel kann 9 s dauern, bis die Empfangseinheit 4 wieder gestartet werden muss, um das Faserband 2 wieder zu empfangen.

Wenn das Faserband 2 wieder freigegeben werden soll, kann die Umlenkeinheit 14 wieder zurück in die Ausgangsposition bewegt werden. Gemäß Figur 3 wird die Umlenkeinheit 14 in erster Richtung Z in Richtung Untergrund 12 bewegt. Das Freigeben kann beispielsweise dann erfolgen, wenn der Kannenwechsel abgeschlossen ist. Die Empfangseinheit 4 kann für einen kurzen Zeitraum das Faserband 2 schneller empfangen als es die Liefereinheit 3 liefert. Dadurch wird das überschüssige Faserband 2 in die Empfangseinheit 4 eingeleitet. Beispielsweise kann die Umlenkeinheit 14 erst in die Ausgangsposition zurück bewegt werden, wenn sich die Schlaufe 9 zurückgebildet hat. Das Faserband 2 verläuft dann nicht mehr entlang des dritten Faserbandweges 16 sondern entlang des zweiten Faserbandweges 8. Erst dann kann die Umlenkeinheit 14 bewegt werden. Alternativ kann die Umlenkeinheit 14 auch derart bewegt werden, dass sich zeitgleich die Schlaufe 9 zurück bildet und die Umlenkeinheit 14 bewegt wird.

Figur 4 zeigt eine schematische Ansicht eines Textilmaschinenverbunds 1 mit einer Liefereinheit 3, einer Empfangseinheit und einer bewegten Umlenkeinheit 14. Die Umlenkeinheit 14 ist in diesem Ausführungsbeispiel zusätzlich zur ersten Richtung Z in einer zweiten Richtung X bewegbar. Die zweite Richtung X ist entlang einer Verbindungsachse zwischen Liefereinheit 3 und Empfangseinheit 4 orientiert. Mittels der zweiten Richtung X kann somit die Umlenkeinheit 14 in Richtung Liefereinheit 3 und/oder in Richtung Empfangseinheit 4 bewegt werden. Gemäß dem in Figur 4 vorliegenden Ausführungsbeispiel überlagert sich die Bewegung der Umlenkeinheit 14 in ersten Richtung Z und in zweiter Richtung X. Die Umlenkeinheit 14 kann somit auch schräg bewegt werden.

Zusätzlich oder alternativ kann die Umlenkeinheit 14 noch entlang einer dritten Richtung Y bewegt werden, die hier jedoch nicht gezeigt ist. In dieser Seitenansicht des Textilmaschinenverbunds 1 ist die dritte Richtung Y aus der Zeichenebene hinaus oder hinein orientiert. Die Umlenkeinheit 14 kann somit entlang der dritten Richtung Y seitlich bewegt werden.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Textilmaschinenverbund
- 2: Faserband
- 3: Liefereinheit
- 4: Empfangseinheit
- 5: Streckwerk
- 6: Eingangsrolle
- 7: erster Faserbandweg
- 8: zweiter Faserbandweg
- 9: Schlaufe
- 10: Austrittspunkt
- 11: Eintrittspunkt
- 12: Untergrund
- 13: Bandspeichereinheit
- 14: Umlenkeinheit
- 15: Verlängerung
- 16: dritter Faserbandweg
- 17: Steuerung

- Z: erste Richtung
- X: zweite Richtung
- Y: dritte Richtung
- S: Schwerkraftrichtung

## Patentansprüche

1. Textilmaschinenverbund (1) mit
einer Liefereinheit (3) in Form einer Karde, mittels der ein Faserband (2) beim Betrieb der Liefereinheit (3) geliefert wird,
einer Empfangseinheit (4) in Form einer Strecke, mittels der das von der Liefereinheit (3) gelieferte Faserband (2) beim Betrieb der Empfangseinheit (4) empfangen wird, und
zumindest einer Bandspeichereinheit (13), die bei einer Liefergeschwindigkeit des Faserbandes (2) an der Liefereinheit (3), die höher ist als eine Empfangsgeschwindigkeit des Faserbandes (2) an der Empfangseinheit (4), das überschüssige Faserband (2) zwischen der Liefereinheit (3) und der Empfangseinheit (4) zumindest zeitweise zwischenspeichert, und
die bei einer Empfangsgeschwindigkeit des Faserbandes (2) an der Empfangseinheit (4), die höher ist als die Liefergeschwindigkeit des Faserbandes (2) an der Liefereinheit (3), das zwischengespeicherte Faserband (2) freigibt,
**dadurch gekennzeichnet,**
**dass** die Bandspeichereinheit (13) zumindest eine gegenüber der Liefereinheit (3) und/oder der Empfangseinheit (4) bewegbare Umlenkeinheit (14) aufweist, mit deren Hilfe das Faserband (2) umlenkbar ist und mittels der ein Faserbandweg (7, 8, 16) für das Faserband (2) von der Liefereinheit (3) zur Empfangseinheit (4) veränderbar ist, wenn Faserband (2) zwischengespeichert oder wieder freigegeben werden soll.

2. Textilmaschinenverbund nach dem vorherigen Anspruch, **dadurch gekennzeichnet, dass** zumindest eine Bandspeichereinheit (13) an der Liefereinheit (3) und/oder zumindest eine Bandspeichereinheit (13) an der Empfangseinheit (4) angeordnet ist.

3. Textilmaschinenverbund nach zumindest einem der vorherigen Ansprüche, **dadurch gekennzeichnet, dass** die Umlenkeinheit (14) in einer ersten Richtung (Z) entlang der Schwerkraftrichtung (S) bewegbar ist, und/oder dass die Umlenkeinheit (14) in einer zweiten Richtung (X) senkrecht zur Schwerkraftrichtung (S) und parallel entlang einer Verbindungsachse zwischen Liefereinheit (3) und Empfangseinheit (4) bewegbar ist, und/oder dass die Umlenkeinheit (14) in einer dritten Richtung (Y) senkrecht zur Schwerkraftrichtung (S) und senkrecht zu einer Verbindungsachse zwischen Liefereinheit (3) und Empfangseinheit (4) bewegbar ist.

4. Textilmaschinenverbund nach zumindest einem der vorherigen Ansprüche, **dadurch gekennzeichnet, dass** die Umlenkeinheit (14) derart bewegbar ist, dass sich die erste, die zweite und/oder die dritte Richtung (Z, X, Y) überlagern.

5. Textilmaschinenverbund nach zumindest einem der vorherigen Ansprüche, **dadurch gekennzeichnet, dass** die Umlenkeinheit (14) um eine Entfernung bewegbar ist, die mindestens 50%, insbesondere mindestens 100%, des Abstands zwischen Liefereinheit (3) und Empfangseinheit (4) entspricht.

6. Textilmaschinenverbund nach zumindest einem der vorherigen Ansprüche, **dadurch gekennzeichnet, dass** die zumindest eine Bandspeichereinheit (13) einen Aktor aufweist, mittels dem die Umlenkeinheit (14) bewegbar ist.

7. Textilmaschinenverbund nach zumindest einem der vorherigen Ansprüche, **dadurch gekennzeichnet, dass** der Aktor einen Hydraulikaktor, einen Pneumatikaktor, einen Elektromotor, Schrittmotor und/oder einen Stellmotor umfasst, und/oder dass die Umlenkeinheit (14) an einer Verlängerung (15), insbesondere einer Teleskopstange, angeordnet ist, die mittels des Aktors bewegbar und/oder verschwenkbar ist.

8. Textilmaschinenverbund nach zumindest einem der vorherigen Ansprüche, **dadurch gekennzeichnet, dass** die Umlenkeinheit (14) eine Rolle umfasst, wobei die Rolle vorzugsweise mit Hilfe eines Antriebs antreibbar ist.

9. Textilmaschinenverbund nach zumindest einem der vorherigen Ansprüche, **dadurch gekennzeichnet, dass** der Textilmaschinenverbund (1) eine Steuerung (17) umfasst, die zum Datenaustausch mit der Liefereinheit (3) und/oder der Empfangseinheit (4) verbunden ist, und/oder mit deren Hilfe die Liefereinheit (3), die Empfangseinheit (4) und/oder die Bandspeichereinheit (13) gesteuert werden kann.

10. Verfahren zum Zwischenspeichern eines Faserbandes (2) an einem Textilmaschinenverbund (1), der insbesondere nach einem oder mehreren der vorherigen Ansprüche 1 bis 9 ausgebildet ist, mit einer Liefereinheit (3) in Form einer Karde, mittels der beim Betrieb der Liefereinheit (3) ein Faserband (2) geliefert wird,
einer Empfangseinheit (4) in Form einer Strecke, mittels der das von der Liefereinheit (3) gelieferte Faserband (2) beim Betrieb der Empfangseinheit (4) empfangen wird, und
zumindest einer Bandspeichereinheit (13), die bei einer Liefergeschwindigkeit des Faserbandes (2) an der Liefereinheit (3), die höher ist als eine Empfangsgeschwindigkeit des Faserbandes (2) an der Empfangseinheit (4), das überschüssige Faserband (2) zwischen der Liefereinheit (3) und der Empfangseinheit (4) zumindest zeitweise zwischenspeichert, und
die bei einer Empfangsgeschwindigkeit des Faserbandes (2) an der Empfangseinheit (4), die höher ist als die Liefergeschwindigkeit des Faserbandes (2) an der Liefereinheit (3), das zwischengespeicherte Faserband (2) freigibt,
**dadurch gekennzeichnet,**
**dass** die Bandspeichereinheit (13) zumindest eine gegenüber der Liefereinheit (3) und/oder der Empfangseinheit (4) bewegbare Umlenkeinheit (14) aufweist, mit deren Hilfe das Faserband (2) zumindest zeitweise umgelenkt wird und mittels der ein Faserbandweg (7, 8, 16) für das Faserband (2) von der Liefereinheit (3) zur Empfangseinheit (4) verändert wird, wenn Faserband (2) zwischengespeichert oder wieder freigegeben werden soll.

11. Verfahren nach Anspruch 10, **dadurch gekennzeichnet, dass** bei einem durchhängenden Faserband (2) die Umlenkeinheit (14) derart bewegt wird, dass der Faserbandweg (7, 8, 16) vergrößert wird.

12. Verfahren nach Anspruch 10 oder 11, **dadurch gekennzeichnet, dass** die Umlenkeinheit (14) derart bewegt wird, dass sich die durch das durchhängende Faserband (2) bildende Schlaufe (9) verkleinert und/oder in einer Größe konstant bleibt.

13. Verfahren einem der Ansprüche 10 bis 12, **dadurch gekennzeichnet, dass** zum Freigeben des zwischengespeicherten Faserbandes (2) die Umlenkeinheit (14) derart bewegt wird, dass sich der Faserbandweg (7, 8, 16) verkürzt.

## Claims

1. A textile machine assembly (1) comprising
a delivery unit (3) in the form of a card, with the aid of which a sliver (2) is delivered during the operation of the delivery unit (3),
a receiving unit (4) in the form of a drafting frame, with the aid of which the sliver (2) delivered by the delivery unit (3) is received during the operation of the receiving unit (4), and
at least one sliver storage unit (13) which stores, at least intermittently, the excess sliver (2) between the delivery unit (3) and the receiving unit (4) for the interim when a delivery speed of the sliver (2) at the delivery unit (3) is higher than a receiving speed of the sliver (2) at the receiving unit (4), and
releases the sliver (2) which has been stored for the interim when a receiving speed of the sliver (2) at the receiving unit (4) is higher than the delivery speed of the sliver (2) at the delivery unit (3),
**characterized in that**
the sliver storage unit (13) comprises at least one diverting unit (14) which can be moved with respect to the delivery unit (3) and/or the receiving unit (4), with the aid of which the sliver (2) can be diverted and with the aid of which a sliver path (7, 8, 16) for the sliver (2) from the delivery unit (3) to the receiving unit (4) can be changed when sliver (2) is to be stored for the interim or is to be released again.

2. The textile machine assembly as claimed in the preceding claim, **characterized in that** at least one sliver storage unit (13) is situated at the delivery unit (3) and/or at least one sliver storage unit (13) is situated at the receiving unit (4).

3. The textile machine assembly as claimed in at least one of the preceding claims, **characterized in that** the diverting unit (14) can be moved in a first direction (Z) along the gravity direction (S) and/or that the diverting unit (14) can be moved in a second direction (X) perpendicularly to the gravity direction (S) and in parallel along a connecting axis between the delivery unit (3) and the receiving unit (4) and/or that the diverting unit (14) can be moved in a third direction (Y) perpendicularly to the gravity direction (S) and perpendicularly to a connecting axis between the delivery unit (3) and the receiving unit (4).

4. The textile machine assembly as claimed in at least one of the preceding claims, **characterized in that** the diverting unit (14) can be moved in such a way that the first, the second, and/or the third directions (Z, X, Y) are superimposed.

5. The textile machine assembly as claimed in at least one of the preceding claims, **characterized in** that the diverting unit (14) can be moved by a distance, which corresponds to at least 50%, in particular at least 100%, of the distance between the delivery unit (3) and the receiving unit (4).

6. The textile machine assembly as claimed in at least one of the preceding claims, **characterized in that** the at least one sliver storage unit (13) comprises an actuator, with the aid of which the diverting unit (14) can be moved.

7. The textile machine assembly as claimed in at least one of the preceding claims, **characterized in that** the actuator comprises a hydraulic actuator, a pneumatic actuator, an electric motor, a stepper motor, and/or a servo motor, and/or the diverting unit (14) is situated on an extension (15), in particular a telescopic rod, with the aid of which the actuator can be moved and/or swiveled.

8. The textile machine assembly as claimed in at least one of the preceding claims, **characterized in that** the diverting unit (14) comprises a roller, wherein the roller can be driven preferably with the aid of a drive.

9. The textile machine assembly as claimed in at least one of the preceding claims, **characterized in that** the textile machine assembly (1) comprises a controller (17) which is connected to the delivery unit (3) and/or the receiving unit (4) for the purpose of exchanging data, and/or with the aid of which the delivery unit (3), the receiving unit (4), and/or the sliver storage unit (13) can be controlled.

10. A method for the interim storage of a sliver (2) at a textile machine assembly (1), which is designed, in particular, as claimed in one or multiple of the preceding claims 1 to 9, comprising a delivery unit (3), in particular a card, with the aid of which a sliver (2) is delivered during the operation of the delivery unit (3),
a receiving unit (4), in particular a drafting frame, with the aid of which the sliver (2) delivered by the delivery unit (3) is received during the operation of the receiving unit (4), and
at least one sliver storage unit (13) which stores, at least intermittently, the excess sliver (2) between the delivery unit (3) and the receiving unit (4) for the interim when a delivery speed of the sliver (2) at the delivery unit (3) is higher than a receiving speed of the sliver (2) at the receiving unit (4), and
releases the sliver (2) which has been stored for the interim when a receiving speed of the sliver (2) at the receiving unit (4) is higher than the delivery speed of the sliver (2) at the delivery unit (3),
**characterized in that**
the sliver storage unit (13) comprises at least one diverting unit (14) which can be moved with respect to the delivery unit (3) and/or the receiving unit (4) and with the aid of which the sliver (2) can be at least intermittently diverted and with the aid of which a sliver path (7, 8, 16) for the sliver (2) from the delivery unit (3) to the receiving unit (4) is changed when sliver (2) is to be stored for the interim or is to be released again.

11. The method as claimed in claim 10, **characterized in that** the diverting unit (14) is moved, if sliver (2) is sagging, in such a way that the sliver path (7, 8, 16) is lengthened.

12. The method as claimed in claim 10 or 11, **characterized in that** the diverting unit (14) is moved in such a way that the loop (9) forming as a result of the sagging sliver (2) is reduced in size and/or maintains a constant size.

13. The method as claimed in one of claims 10 through 12, **characterized in that** the diverting unit (14) is moved, in order to release the sliver (2) stored for the interim, in such a way that the sliver path (7, 8, 16) is shortened.

## Revendications

1. Réseau de machines textiles (1), avec
une unité de livraison (3) sous la forme d'une cardeuse, au moyen de laquelle un ruban de fibres (2) est livré pendant le fonctionnement de l'unité de livraison (3),
une unité de réception (4) sous la forme d'une étireuse, au moyen de laquelle le ruban de fibres (2) livré par l'unité de livraison (3) est reçu pendant le fonctionnement de l'unité de réception (4), et
au moins une unité de stockage de ruban (13) qui, à une vitesse de livraison du ruban de fibres (2) à l'unité de livraison (3) qui est supérieure à une vitesse de réception du ruban de fibres (2) à l'unité de réception (4), stocke au moins temporairement le ruban de fibres (2) excédentaire entre l'unité de livraison (3) et l'unité de réception (4), et
à une vitesse de réception du ruban de fibres (2) à l'unité de réception (4), qui est supérieure à la vitesse de livraison du ruban de fibres (2) à l'unité de livraison (3), libère le ruban de fibres (2) stocké temporairement,
**caractérisé en ce que**
l'unité de stockage de ruban (13) présente au moins une unité de déviation (14) déplaçable par rapport à l'unité de livraison (3) et/ou à l'unité de réception (4), à l'aide de laquelle le ruban de fibres (2) peut être dévié et à l'aide de laquelle un trajet (7, 8, 16) de ruban de fibres pour le ruban de fibres (2) de l'unité de livraison (3) à l'unité de réception (4) peut être modifié lorsque le ruban de fibres (2) doit être temporairement stocké ou à nouveau libéré.

2. Réseau de machines textiles selon la revendication précédente, **caractérisé en ce qu'**au moins une unité de stockage de ruban (13) est disposée à l'unité de livraison (3) et/ou au moins une unité de stockage de ruban (13) est disposée à l'unité de réception (4).

3. Réseau de machines textiles selon au moins l'une des revendications précédentes, **caractérisé en ce que** l'unité de déviation (14) est déplaçable dans une première direction (Z) le long de la direction de gravité (S), et/ou **en ce que** l'unité de déviation (14) est déplaçable dans une deuxième direction (X) perpendiculaire à la direction de gravité (S) et parallèle le long d'un axe de liaison entre l'unité de livraison (3) et l'unité de réception (4), et/ou **en ce que** l'unité de déviation (14) est déplaçable dans une troisième direction (Y) perpendiculaire à la direction de gravité (S) et perpendiculaire à un axe de liaison entre l'unité de livraison (3) et l'unité de réception (4).

4. Réseau de machines textiles selon au moins l'une des revendications précédentes, **caractérisé en ce que** l'unité de déviation (14) est déplaçable de sorte que la première, la deuxième et/ou la troisième direction (Z, X, Y) se chevauchent.

5. Réseau de machines textiles selon au moins l'une des revendications précédentes, **caractérisé en ce que** l'unité de déviation (14) est déplaçable sur une distance correspondant à au moins 50 %, en particulier au moins 100 %, de la distance entre l'unité de livraison (3) et l'unité de réception (4).

6. Réseau de machines textiles selon au moins l'une des revendications précédentes, **caractérisé en ce que** la, au moins une, unité de stockage de ruban (13) comprend un actionneur au moyen duquel l'unité de déviation (14) est déplaçable.

7. Réseau de machines textiles selon au moins l'une des revendications précédentes, **caractérisé en ce que** l'actionneur comprend un actionneur hydraulique, un actionneur pneumatique, un moteur électrique, un moteur pas à pas et/ou un servomoteur, et/ou **en ce que** l'unité de déviation (14) est disposée sur une prolongation (15), en particulier une tige télescopique, qui peut être déplacée et/ou pivotée au moyen de l'actionneur.

8. Réseau de machines textiles selon au moins l'une des revendications précédentes, **caractérisé en ce que** l'unité de stockage de ruban (14) comprend un rouleau, le rouleau pouvant être entraîné, de préférence au moyen d'un entraînement.

9. Réseau de machines textiles selon au moins l'une des revendications précédentes, **caractérisé en ce que** le réseau de machines textiles (1) comprend une commande (17) qui est reliée à l'unité de livraison (3) et/ou à l'unité de réception (4) pour l'échange de données, et/ou à l'aide de laquelle l'unité de livraison (3), l'unité de réception (4) et/ou l'unité de stockage de ruban (13) peuvent être commandées.

10. Procédé pour le stockage temporaire d'un ruban de fibres (2) à un réseau de machines textiles (1) qui se présente en particulier sous une forme selon l'une quelconque ou plusieurs des revendications 1 à 9 précédentes, comprenant une unité de livraison (3) sous forme de cardeuse, au moyen de laquelle un ruban de fibres (2) est délivré pendant le fonctionnement de l'unité de livraison (3),
une unité de réception (4) sous la forme d'une étireuse, au moyen de laquelle le ruban de fibres (2) livré par l'unité de livraison (3) est reçu pendant le fonctionnement de l'unité de réception (4), et
au moins une unité de stockage de ruban (13) qui, à une vitesse de livraison du ruban de fibres (2) à l'unité de livraison (3) qui est supérieure à une vitesse de réception du ruban de fibres (2) à l'unité de réception (4), stocke au moins temporairement le ruban de fibres (2) excédentaire entre l'unité de livraison (3) et l'unité de réception (4), et
à une vitesse de réception du ruban de fibres (2) à l'unité de réception (4), qui est supérieure à la vitesse de livraison du ruban de fibres (2) à l'unité de livraison (3), libère le ruban de fibres (2) stocké temporairement,
**caractérisé en ce que**
l'unité de stockage de ruban (13) présente au moins une unité de déviation (14) déplaçable par rapport à l'unité de livraison (3) et/ou à l'unité de réception (4), à l'aide de laquelle le ruban de fibres (2) est dévié au moins temporairement et à l'aide de laquelle un trajet (7, 8, 16) de ruban de fibres pour le ruban de fibres (2) de l'unité de livraison (3) à l'unité de réception (4) est modifié lorsque le ruban de fibres (2) doit être temporairement stocké ou à nouveau libéré.

11. Procédé selon la revendication 10, **caractérisé en ce que**, en cas de fléchissement du ruban de fibres (2), l'unité de déviation (14) est déplacée de sorte que le trajet (7, 8, 16) de ruban de fibres soit augmenté.

12. Procédé selon la revendication 10 ou 11, **caractérisé en ce que**, l'unité de déviation (14) est déplacée de sorte que la boucle (9) formée par le fléchissement du ruban de fibres (2) soit réduite et/ou reste constante en taille.

13. Procédé selon l'une quelconque des revendications 10 à 12, **caractérisé en ce que**, pour libérer le ruban de fibres (2) stocké temporairement, l'unité de déviation (14) est déplacée de sorte que le trajet (7, 8, 16) de ruban de fibres se raccourcisse.
